# FASCICULE DE BREVET EUROPEEN

(11) **EP 3 332 608 B1**
(45) Date de publication et mention de la délivrance du brevet: **13.02.2019**
(21) Numéro de dépôt: 16750976.9
(22) Date de dépôt: 19.07.2016
(51) Int. Cl.: H05B 33/08, H03M 1/74

(54) **CIRCUIT OPTOÉLECTRONIQUE À DIODES ÉLECTROLUMINESCENTES**
OPTOELEKTRONISCHE SCHALTUNG MIT LEUCHTDIODEN
OPTOELECTRONIC CIRCUIT WITH LIGHT-EMITTING DIODES

(30) Priorité: 03.08.2015 FR 1557480
(43) Date de publication de la demande: 13.06.2018
(73) Titulaire: Aledia, 38040 Grenoble (FR)
(72) Inventeur: MERCIER, Frédéric, 38500 Saint Nicolas De Macherin (FR); GRAS, David, 38130 Echirolles (FR); JOUBERT, Nicolas, 38000 Grenoble (FR)
(74) Mandataire: Cabinet Beaumont
(86) Numéro de dépôt international: PCT/FR2016/051843
(87) Numéro de publication internationale: WO 2017/021610

(56) Documents cités:
- WO-A1-2013/191806
- US-A1- 2014 139 125
- US-A1- 2015 214 976

## Description

### Domaine

La présente description concerne un circuit optoélectronique, notamment un circuit optoélectronique comprenant des diodes électroluminescentes.

### Exposé de l'art antérieur

Il est souhaitable de pouvoir alimenter un circuit optoélectronique comprenant des diodes électroluminescentes avec une tension alternative, notamment une tension sinusoïdale, par exemple la tension du secteur.

La figure 1 représente un exemple de circuit optoélectronique 10 comprenant des bornes d'entrée IN₁ et IN₂ entre lesquelles est appliquée une tension alternative V_{IN}. Le circuit optoélectronique 10 comprend, en outre, un circuit redresseur 12 comportant un pont de diodes 14, recevant la tension V_{IN} et fournissant une tension V_{ALIM} redressée qui alimente des diodes électroluminescentes 16, par exemple montées en série avec une résistance 15. On appelle I_{ALIM} le courant traversant les diodes électroluminescentes 16.

La figure 2 est un chronogramme de la tension d'alimentation V_{ALIM} et du courant d'alimentation I_{ALIM} pour un exemple dans lequel la tension alternative V_{IN} correspond à une tension sinusoïdale. Lorsque la tension V_{ALIM} est supérieure à la somme des tensions de seuil des diodes électroluminescentes 16, les diodes électroluminescentes 16 deviennent passantes. Le courant d'alimentation I_{ALIM} suit alors la tension d'alimentation V_{ALIM}. Il y a donc une alternance de phases OFF d'absence d'émission de lumière et de phases ON d'émission de lumière.

Un inconvénient est que tant que la tension V_{ALIM} est inférieure à la somme des tensions de seuil des diodes électroluminescentes 16, aucune lumière n'est émise par le circuit optoélectronique 10. Un observateur peut percevoir cette absence d'émission de lumière lorsque la durée de chaque phase OFF d'absence d'émission de lumière entre deux phases ON d'émission de lumière est trop importante. Une possibilité pour augmenter la durée de chaque phase ON est de diminuer le nombre de diodes électroluminescentes 16. Un inconvénient est alors que la puissance électrique perdue dans la résistance est importante.

La publication US 2012/0056559 décrit un circuit optoélectronique dans lequel le nombre de diodes électroluminescentes recevant la tension d'alimentation V_{ALIM} augmente progressivement lors d'une phase de croissance de la tension d'alimentation et diminue progressivement lors d'une phase de décroissance de la tension d'alimentation. Ceci est réalisé par un circuit de commutation adapté à court-circuiter un nombre plus ou moins important de diodes électroluminescentes en fonction de l'évolution de la tension V_{ALIM}. Ceci permet de réduire la durée de chaque phase d'absence d'émission de lumière.

Un inconvénient du circuit optoélectronique décrit dans la publication US 2012/0056559 est que le courant d'alimentation des diodes électroluminescentes ne varie pas de façon continue, c'est-à-dire qu'il y a de brusques interruptions de circulation du courant au cours de la variation de la tension. Ceci entraîne des variations dans le temps de l'intensité lumineuse fournie par les diodes électroluminescentes qui peuvent être perçues par un observateur. Ceci entraîne, en outre, une dégradation du taux de distorsion harmonique du courant alimentant les diodes électroluminescentes du circuit optoélectronique. La publication WO 2013/191806 A1 divulgue un circuit optoélectronique destiné à recevoir une tension variable et comprenant une pluralité d'ensembles de diodes électroluminescentes, lesdits ensembles étant montés en série et comprenant une source de courant reliée à chaque ensemble par un interrupteur.

### Résumé

Un objet d'un mode de réalisation est de pallier tout ou partie des inconvénients des circuits optoélectroniques décrits précédemment.

Un autre objet d'un mode de réalisation est de réduire la durée des phases d'absence d'émission de lumière par le circuit optoélectronique.

Un autre objet d'un mode de réalisation est que le courant alimentant les diodes électroluminescentes varie de façon sensiblement continue.

Ainsi, un mode de réalisation prévoit un circuit optoélectronique destiné à recevoir une tension variable contenant une alternance de phases croissantes et décroissantes, le circuit optoélectronique comprenant :
une pluralité d'ensembles de diodes électroluminescentes, lesdits ensembles étant montés en série ;
une source de courant reliée à chaque ensemble, parmi au moins certains ensembles de la pluralité d'ensembles, par un interrupteur ;
pour chaque interrupteur, un premier module de comparaison adapté à comparer le courant traversant l'interrupteur à un seuil de courant ;
un deuxième module de comparaison d'une tension représentative de la tension aux bornes de la source de courant à un seuil de tension ;
un module de commande relié aux premiers et au deuxième modules de comparaison et adapté, lors de chaque phase croissante et de chaque phase décroissante, à commander les ouvertures et fermetures des interrupteurs en fonction de signaux fournis par les premiers et deuxièmes modules de comparaison.

Selon un mode de réalisation, le module de commande est adapté, lors de chaque phase croissante, pour chaque interrupteur, à commander l'ouverture dudit interrupteur lorsque le courant circulant dans l'interrupteur adjacent et fermé passe au-dessus du seuil de courant, et, lors de chaque phase décroissante, pour chaque interrupteur ouvert adjacent à un interrupteur fermé, à commander la fermeture dudit interrupteur lorsque ladite tension passe au-dessous du seuil de tension.

Selon un mode de réalisation, la source de courant est adaptée à fournir un courant dont l'intensité dépend d'au moins un signal de commande.

Selon un mode de réalisation, la source de courant est adaptée à fournir un courant dont l'intensité varie parmi plusieurs valeurs d'intensité distinctes en fonction du nombre d'ensembles traversés par ledit courant au cours d'au moins une phase croissante ou décroissante.

Selon un mode de réalisation, le circuit optoélectronique est adapté à recevoir un signal de modulation externe au circuit optoélectronique et la source de courant est adaptée à modifier lesdites valeurs d'intensité en fonction dudit signal de modulation.

Selon un mode de réalisation, la source de courant comprend des sources de courant élémentaires montées en parallèle et adaptées à être activées et désactivées indépendamment l'une de l'autre.

Selon un mode de réalisation, les sources de courant élémentaires sont adaptées à fournir des courants ayant la même intensité ou ayant des intensités différentes.

Selon un mode de réalisation, le module de commande est adapté à activer au moins l'une des sources de courant élémentaires au cours d'au moins une phase croissante et est adapté à désactiver au moins l'une des sources de courant élémentaires au cours d'au moins une phase décroissante.

Selon un mode de réalisation, l'une des sources de courant élémentaires est adaptée à fournir un courant ayant une intensité donnée et les autres sources de courant élémentaires sont adaptées à fournir chacune un courant ayant une intensité égale au produit d'une puissance de deux et de ladite intensité donnée.

Selon un mode de réalisation, le module de commande est adapté à commander les interrupteurs pour connecter les ensembles de diodes électroluminescentes selon plusieurs configurations de connexion successivement selon un premier ordre au cours de chaque phase croissante de la tension variable et un deuxième ordre au cours de chaque phase décroissante de la tension variable et est adapté à activer les sources de courant élémentaires selon un troisième ordre au cours de chaque phase croissante de la tension variable et à désactiver les sources de courant élémentaires selon un quatrième ordre au cours de chaque phase croissante de la tension variable.

Selon un mode de réalisation, le circuit optoélectronique comprend une mémoire dans laquelle sont stockées plusieurs valeurs du signal de commande de la source de courant correspondant chacune à la fourniture par la source de courant d'un courant dont l'intensité varie parmi lesdites plusieurs valeurs d'intensité.

Selon un mode de réalisation, le circuit optoélectronique comprend des moyens pour modifier le profil d'évolution de l'intensité dudit courant en fonction du nombre d'ensembles traversés par ledit courant au cours d'au moins une phase croissante ou décroissante.

Un autre mode de réalisation prévoit un procédé de commande d'une pluralité d'ensembles de diodes électroluminescentes, lesdits ensembles étant montés en série et alimentés par une tension variable, contenant une alternance de phases croissantes et décroissantes, chaque ensemble parmi au moins certains ensembles de la pluralité d'ensembles, étant relié à une source de courant par un interrupteur, le procédé comprenant les étapes suivantes :
pour chaque interrupteur, comparer le courant traversant l'interrupteur à un seuil de courant ;
comparer une tension représentative de la tension aux bornes de la source de courant à un seuil de tension ; et
lors de chaque phase croissante et de chaque phase décroissante, commander les ouvertures et fermetures des interrupteurs en fonction de signaux fournis par les premiers et deuxièmes modules de comparaison.

Selon un mode de réalisation, le procédé comprend, en outre, l'étape suivante :
lors de chaque phase croissante, pour chaque interrupteur, ouvrir ledit interrupteur lorsque le courant circulant dans l'interrupteur adjacent et fermé passe au-dessus du seuil de courant, et, lors de chaque phase décroissante, pour chaque interrupteur ouvert adjacent à un interrupteur fermé, fermer ledit interrupteur lorsque ladite tension passe au-dessous du seuil de tension.

Selon un mode de réalisation, la source de courant comprend au moins deux sources de courant élémentaires montées en parallèle et au moins l'une des sources de courant élémentaires est activée au cours d'au moins une phase croissante et au moins l'une des sources de courant élémentaires est désactivée au cours d'au moins une phase décroissante.

Selon un mode de réalisation, la source de courant comprend au moins trois sources de courant élémentaires montées en parallèle, dans lequel, pour au moins des phases croissante et décroissante successives, le nombre de sources de courant élémentaires activées augmente du début à la fin de la phase croissante et le nombre de sources de courant élémentaires activées diminue du début à la fin de la phase décroissante ou dans lequel le nombre de sources de courant élémentaires activées augmente puis diminue du début à la fin de la phase croissante et le nombre de sources de courant élémentaires activées augmente puis diminue du début à la fin de la phase décroissante.

### Brève description des dessins

Ces caractéristiques et avantages, ainsi que d'autres, seront exposés en détail dans la description suivante de modes de réalisation particuliers faite à titre non limitatif en relation avec les figures jointes parmi lesquelles :
la figure 1, décrite précédemment, est un schéma électrique d'un exemple d'un circuit optoélectronique comprenant des diodes électroluminescentes ;
la figure 2, décrite précédemment, est un chronogramme de la tension et du courant d'alimentation des diodes électroluminescentes du circuit optoélectronique de la figure 1 ;
la figure 3 représente un schéma électrique d'un mode de réalisation d'un circuit optoélectronique comprenant des diodes électroluminescentes ;
les figures 4 et 5 illustrent deux agencements des diodes électroluminescentes du circuit optoélectronique de la figure 3 ;
les figures 6 à 9 représentent des schémas électriques de modes de réalisation plus détaillés de parties du circuit optoélectronique de la figure 3 ;
la figure 10 est un chronogramme de tensions et de courants du circuit optoélectronique de la figure 3 ;
la figure 11 représente un schéma électrique d'un autre mode de réalisation de la source de courant du circuit optoélectronique de la figure 3 ;
les figures 12A et 12B sont des chronogrammes de tensions et de courants du circuit optoélectronique de la figure 3 pour deux modes de réalisation d'un procédé de commande de la source de courant du circuit optoélectronique ;
les figures 13 à 17 représentent des schémas électriques d'autres modes de réalisation de la source de courant du circuit optoélectronique de la figure 3 ; et
les figures 18 et 19 représentent des courbes d'évolution, obtenues par simulation, de tensions et de courants du circuit optoélectronique de la figure 3 pour deux modes de réalisation du procédé de commande de la source de courant du circuit optoélectronique.

### Description détaillée

Par souci de clarté, de mêmes éléments ont été désignés par de mêmes références aux différentes figures et, de plus, les diverses figures ne sont pas tracées à l'échelle. Sauf précision contraire, les expressions "approximativement", "sensiblement", et "de l'ordre de" signifient à 10 % près, de préférence à 5 % près. Dans la suite de la description, on appelle "facteur de puissance" d'un circuit électronique le rapport entre la puissance active consommée par le circuit électronique et le produit des valeurs efficaces du courant et de la tension alimentant le circuit électronique.

La figure 3 représente un schéma électrique d'un mode de réalisation d'un circuit optoélectronique 20 comprenant un dispositif de commutation de diodes électroluminescentes. Les éléments du circuit optoélectronique 20 communs avec le circuit optoélectronique 10 sont désignés par les mêmes références. En particulier, le circuit optoélectronique 20 comprend le circuit redresseur 12 recevant la tension d'alimentation V_{IN} entre les bornes IN₁ et IN₂ et fournissant la tension V_{ALIM} redressée entre des noeuds A₁ et A₂. A titre de variante, le circuit 20 peut recevoir directement une tension redressée, le circuit redresseur pouvant alors ne pas être présent. Le potentiel au noeud A₂ peut correspondre au potentiel de référence bas par rapport auquel sont référencées les tensions du circuit optoélectronique 20.

Le circuit optoélectronique 20 comprend N ensembles en série de diodes électroluminescentes élémentaires, appelés diodes électroluminescentes globales Dᵢ dans la suite de la description, où i est un nombre entier variant de 1 à N et où N est un nombre entier compris entre 2 et 200. Chaque diode électroluminescente globale D₁ à D_{N} comprend au moins une diode électroluminescente élémentaire et est, de préférence, composée de la mise en série et/ou en parallèle d'au moins deux diodes électroluminescentes élémentaires. Dans le présent exemple, les N diodes électroluminescentes globales Dᵢ sont connectées en série, la cathode de la diode électroluminescente globale Dᵢ étant reliée à l'anode de la diode électroluminescente globale Dᵢ₊₁, pour i variant de 1 à N-1. L'anode de la diode électroluminescente globale D₁ est reliée au noeud A₁. Les diodes électroluminescentes globales Dᵢ, i variant de 1 à N, peuvent comprendre le même nombre de diodes électroluminescentes élémentaires ou des nombres différents de diodes électroluminescentes élémentaires.

La figure 4 représente un mode de réalisation de la diode électroluminescente globale D₁ dans lequel la diode électroluminescente globale D₁ comprend R branches 26 montées en parallèle, chaque branche comprenant S diodes électroluminescentes élémentaires 27 montées en série dans le même sens passant, R et S étant des nombres entiers supérieurs ou égaux à 1.

La figure 5 représente un autre mode de réalisation de la diode électroluminescente globale D₁ dans lequel la diode électroluminescente globale D₁ comprend P blocs 28 montés en série, chaque bloc comprenant Q diodes électroluminescentes élémentaires 27 montées en parallèle, P et Q étant des nombres entiers supérieurs ou égaux à 1 et Q pouvant varier d'un bloc à l'autre.

Les autres diodes électroluminescentes globales D₂ à D_{N} peuvent avoir une structure analogue à la diode électroluminescente globale D₁ représentée en figure 4 ou 5.

Les diodes électroluminescentes élémentaires 27 sont, par exemple, des diodes électroluminescentes planes, comprenant chacune un empilement de couches reposant sur une face plane, dont au moins une couche active adaptée à émettre de la lumière. Les diodes électroluminescentes élémentaires 27 sont, par exemple, des diodes électroluminescentes formées à partir d'éléments semiconducteurs tridimensionnels, notamment des microfils, des nanofils ou des pyramides, comprenant, par exemple, un matériau semiconducteur à base d'un composé comportant majoritairement au moins un élément du groupe III et un élément du groupe V (par exemple du nitrure de gallium GaN), appelé par la suite composé III-V, ou comportant majoritairement au moins un élément du groupe II et un élément du groupe VI (par exemple de l'oxyde de zinc ZnO), appelé par la suite composé II-VI. Chaque élément semiconducteur tridimensionnel est recouvert d'au moins une couche active adaptée à émettre de la lumière.

En revenant à la figure 3, le circuit optoélectronique 20 comprend une source de courant 30 dont une borne est reliée au noeud A₂ et dont l'autre borne est reliée à un noeud A₃. On appelle V_{CS} la tension aux bornes de la source de courant 30 et I_{CS} le courant fourni par la source de courant 30. Le circuit optoélectronique 20 peut comprendre un circuit, non représenté, qui fournit une tension de référence pour l'alimentation de la source de courant, éventuellement obtenue à partir de la tension V_{ALIM}.

Le circuit 20 comprend un dispositif 32 de commutation des diodes électroluminescentes globales Dᵢ, i variant de 1 à N. A titre d'exemple, le dispositif 32 comprend N-1 interrupteurs commandables SW₁ à SW_{N-1}. Chaque interrupteur SWᵢ, i variant de 1 à N-1, est monté entre le noeud A₃ et la cathode de la diode électroluminescente globale Dᵢ. Chaque interrupteur SWᵢ, i variant de 1 à N-1, est commandé par un signal Sᵢ fourni par un module de commande 34. Pour i variant de 1 à N-1, on appelle Iᵢ le courant circulant dans l'interrupteur SWᵢ et on appelle I_{N} le courant circulant dans la diode électroluminescente globale D_{N}. A titre de variante, un interrupteur peut, en outre, être présent entre la cathode de la diode électroluminescente globale D_{N} et le noeud A₃.

Selon un mode de réalisation, la source de courant 30 est également commandée par le module de commande 34. Le module de commande 34 peut, en totalité ou en partie, être réalisé par un circuit dédié ou peut comprendre un microprocesseur ou un microcontrôleur adapté à exécuter une suite d'instructions stockées dans une mémoire. A titre d'exemple, le signal Sᵢ est un signal binaire et l'interrupteur SWᵢ est ouvert lorsque le signal Sᵢ est dans un premier état, par exemple l'état bas, noté "0", et l'interrupteur SWᵢ est fermé lorsque le signal Sᵢ est dans un deuxième état, par exemple l'état haut, noté "1".

Chaque interrupteur SWᵢ est, par exemple, un interrupteur à base d'au moins un transistor, notamment un transistor à effet de champ à grille métal-oxyde ou transistor MOS, à enrichissement (normalement fermé) ou à appauvrissement (normalement ouvert). Selon un mode de réalisation, chaque interrupteur SWᵢ correspond à un transistor MOS, par exemple à canal N, dont le drain est relié à la cathode de la diode électroluminescente globale Dᵢ, dont la source est reliée au noeud A₃ et dont la grille reçoit le signal Sᵢ.

Le circuit optoélectronique 20 comprend, pour i variant de 1 à N-1, un capteur de courant 36ᵢ, prévu entre le noeud A₃ et l'interrupteur SWᵢ, fournissant un signal CURᵢ au module de commande 34. Le circuit optoélectronique 20 comprend, en outre, un capteur de courant 36_{N} prévu entre le noeud A₃ et la cathode de la diode électroluminescente globale D_{N} et fournissant un signal CUR_{N} au module de commande 34. De plus, le circuit optoélectronique 20 comprend un capteur de tension 38 prévu entre la source de courant 30 et le noeud A₃ et fournissant un signal VOLT au module de commande 34.

Selon un mode de réalisation, pour i variant de 1 à N, le signal CURᵢ est représentatif de l'intensité du courant Iᵢ. Selon un autre mode de réalisation, le signal CURᵢ indique si l'intensité du courant Iᵢ est supérieure à un seuil de courant, le seuil de courant pouvant être le même pour chaque courant Iᵢ ou pouvant être différent selon le courant Iᵢ considéré.

Selon un mode de réalisation, le signal VOLT est représentatif de la tension V_{CS}. Selon un autre mode de réalisation, le signal VOLT indique si la tension V_{CS} est supérieure à un seuil de tension. Le capteur de tension 36 peut alors comprendre un amplificateur opérationnel monté en comparateur fournissant le signal VOLT, dont l'entrée non inverseuse est reliée au noeud A₃ et dont l'entrée inverseuse reçoit le seuil de tension.

La figure 6 représente un schéma électrique d'un mode de réalisation plus détaillé de la source de courant 30. Dans le présent mode de réalisation, la source de courant 30 comprend une source de courant idéale 40 dont une borne est reliée à une source d'un potentiel de référence haut VREF. L'autre borne de la source de courant 40 est reliée au drain d'un transistor 42 MOS à canal N monté en diode. La source du transistor MOS 42 est reliée au noeud A₂. La grille du transistor MOS 42 est reliée au drain du transistor MOS 42. Le potentiel de référence haut VREF peut être fourni à partir de la tension V_{ALIM}. Il peut être constant ou varier en fonction de la tension V_{ALIM}. L'intensité du courant fourni par la source de courant 30 peut être constante ou être variable, par exemple varier en fonction de la tension V_{ALIM}. La source de courant 30 comprend un transistor MOS 44 à canal N dont la grille est reliée à la grille du transistor 42 et dont la source est reliée au noeud A₂. Le drain du transistor 44 est relié au noeud A₃, le capteur de tension 38 n'étant pas représenté en figure 6. Les transistors MOS 42 et 44 forment un miroir de courant qui reproduit le courant I_{CS} fourni par la source de courant 40, éventuellement avec un facteur multiplicatif.

La figure 7 représente un mode de réalisation du capteur de courant 36ᵢ dans lequel le capteur de courant 36ᵢ comprend une résistance 46ᵢ montée en série entre le noeud A₃ et l'interrupteur SWᵢ, représenté en figure 7 par un transistor MOS, et un amplificateur opérationnel 48ᵢ monté en comparateur fournissant le signal CURᵢ, dont l'entrée non inverseuse (+) est connectée à une borne de la résistance 46ᵢ et dont l'entrée inverseuse (-) est reliée à l'autre borne de la résistance 46ᵢ. L'amplificateur 48ᵢ comprend une borne de réglage de la tension de décalage V_{offset}, ou tension de référence, de l'amplificateur. L'amplificateur 48ᵢ fournit le signal CURᵢ à un premier état lorsque la tension entre les bornes de la résistance 46ᵢ est supérieure à la tension de décalage V_{offset} et à un deuxième état lorsque la tension entre les bornes de la résistance 46ᵢ est inférieure à la tension de décalage V_{offset}.

La figure 8 représente un mode de réalisation plus détaillé du comparateur 48ᵢ et d'un circuit fournissant la tension de référence V_{offset}. Le comparateur 48ᵢ comprend une première paire différentielle P₁ comprenant par exemple deux transistors MOS alimentés par un courant I_{BIAS} et qui détecte le courant traversant la résistance 46ᵢ, non représentée en figure 8 et située entre les grilles Vₚₗᵤₛ et Vₘᵢₙᵤₛ des transistors de la paire P₁. Les noeuds O₁ et O₂ sont reliés aux drains des transistors de la paire P₁. Le comparateur 48ᵢ comprend une seconde paire différentielle P₂ comprenant par exemple deux transistors MOS alimentés par un courant I_{BIAS} et qui fournit la tension de référence V_{offset}. Les noeuds O₁ et O₂ sont, en outre, reliés aux drains des transistors de la paire P₂. La tension de référence V_{offset} est proportionnelle à un courant de polarisation KI_{CS}, image du courant I_{CS} fourni par la source de courant 30, à la résistance R_{REF} traversée par le courant précédent et au rapport des transconductances des paires différentielles. Un étage de sortie amplificateur relié aux noeuds O₁ et O₂ fournit un signal à un état "1" ou "0" selon le signe de la tension entre les noeuds O₁ et O₂.

Selon un autre mode de réalisation, le capteur de courant peut comprendre un miroir de courant. Seule une faible fraction du courant traversant l'interrupteur SWᵢ est alors dérivée vers un comparateur de courant.

La figure 9 représente un autre mode de réalisation du capteur de courant 36ᵢ dans lequel le capteur de courant 36ᵢ comprend une résistance 50ᵢ et une diode 52ᵢ montées en série entre le noeud A₃ et l'interrupteur SWᵢ, représenté en figure 9 par un transistor MOS, la cathode de la diode 52ᵢ étant reliée à la résistance 50ᵢ. Le capteur de courant 36ᵢ comprend, en outre, un transistor bipolaire 54ᵢ dont la base est reliée à l'anode de la diode 52ᵢ, dont le collecteur fournit le signal CURᵢ et dont l'émetteur est relié au noeud A₃ par une résistance 56ᵢ. Le collecteur du transistor bipolaire 54ᵢ est relié à une borne d'une source d'un courant de référence CREF dont l'autre borne est reliée à la source du potentiel de référence VREF.

De façon avantageuse, les tensions maximales appliquées aux composants électroniques, notamment les transistors MOS, des capteurs de courant 36ᵢ et du capteur de tension 38 restent faibles par rapport à la valeur maximale que peut prendre la tension V_{ALIM}. Il n'est alors pas nécessaire de prévoir, pour les capteurs de courant 36ᵢ et le capteur de tension 38, des composants électroniques pouvant supporter la valeur maximale que peut prendre la tension V_{ALIM}.

Le fonctionnement du circuit optoélectronique 20 est le suivant. Au début d'une phase ascendante de la tension V_{ALIM}, les interrupteurs SWᵢ, i variant de 1 à N-1, sont fermés, c'est-à-dire passants électriquement. Dans une phase ascendante, pour i variant de 1 à N-1, alors que les diodes électroluminescentes globales D₁ à Dᵢ₋₁ sont passantes et que les diodes électroluminescentes globales Dᵢ à D_{N} sont bloquées, lorsque la tension aux bornes de la diode électroluminescente globale Dᵢ devient supérieure à la tension de seuil de la diode électroluminescente globale Dᵢ, celle-ci devient passante et un courant commence à circuler dans la diode électroluminescente globale Dᵢ. Le passage du courant est détecté par le capteur de courant 36ᵢ. Le module 34 commande alors l'ouverture de l'interrupteur SWᵢ₋₁. Au début d'une phase descendante de la tension d'alimentation V_{ALIM}, les interrupteurs SWᵢ, i variant de 1 à N-1, sont ouverts. Dans une phase descendante, les diodes électroluminescentes globales D₁ à Dᵢ₋₁ étant passantes et les diodes électroluminescentes globales Dᵢ à D_{N} étant bloquées, lorsque la tension V_{CS} diminue en dessous d'un seuil de tension, cela signifie que la tension aux bornes de la source de courant 30 risque de devenir trop faible pour que celle-ci puisse fonctionner correctement et délivrer son courant nominal. Cela signifie donc qu'il faut réduire le nombre de diodes Dᵢ en conduction pour augmenter la tension aux bornes de la source de courant. La diminution de la tension V_{CS} est détectée par le capteur 38 et l'interrupteur SWᵢ₋₁ est alors fermé. Dans le cas où chaque interrupteur SWᵢ est réalisé par un transistor MOS à canal N dont le drain est relié à la cathode de la diode électroluminescente globale Dᵢ et dont la source est reliée au capteur de courant 36ᵢ, lorsque la tension d'alimentation V_{ALIM} baisse, la tension entre le drain de l'interrupteur SWᵢ et le noeud A₂ diminue jusqu'à ce que le fonctionnement du transistor SWᵢ passe du régime de saturation au régime linéaire. Ceci entraîne une augmentation de la tension entre la grille et la source du transistor SWᵢ et donc une diminution de la tension V_{CS}. Lorsque la tension V_{CS} diminue en dessous du seuil de tension, l'interrupteur SWᵢ₋₁ est fermé.

De façon avantageuse, le mode de réalisation du procédé de commande des interrupteurs SWᵢ décrit précédemment ne dépend pas du nombre de diodes électroluminescentes élémentaires qui composent chaque diode électroluminescente globale Dᵢ et donc ne dépend pas de la tension de seuil de chaque diode électroluminescente globale.

La figure 10 représente des chronogrammes de la tension d'alimentation V_{ALIM}, des signaux Sᵢ, i variant de 1 à N-1, des courants Iᵢ, i variant de 1 à N, du courant I_{CS} et de la tension V_{CS} illustrant le fonctionnement du circuit optoélectronique 20 selon le mode de réalisation représenté en figure 3 dans le cas où N est égal à 4, dans le cas où chaque diode électroluminescente globale Dᵢ comprend le même nombre de diodes électroluminescentes élémentaires agencées dans la même configuration, et a donc la même tension de seuil Vled et dans le cas où la source de courant 30 fournit un courant ICS constant. On appelle t₀ à t₉ des instants successifs.

A l'instant t₀, au début d'un cycle, tous les interrupteurs SWᵢ, i variant de 1 à N-1, sont fermés (signaux Sᵢ à "1"). La tension V_{ALIM} s'élève depuis la valeur nulle. La tension V_{ALIM} étant inférieure à la tension de seuil Vled de la diode électroluminescente globale D₁, il n'y a pas émission de lumière (phase P₀). Le courant I_{CS} est nul.

A l'instant t₁, lorsque la tension aux bornes de la diode électroluminescente globale D₁ dépasse la tension de seuil Vled, la diode électroluminescente globale D₁ devient passante (phase P₁) et la tension aux bornes de la diode électroluminescente globale D₁ reste alors sensiblement constante et égale à Vled. Dès que la tension V_{CS} est suffisamment élevée pour permettre l'activation de la source de courant 30, le courant I_{CS} circule dans la diode électroluminescente globale D₁ qui émet de la lumière. Le courant I_{CS} circule en totalité dans la branche comprenant l'interrupteur SW₁ et le courant I₁ est égal à I_{CS}. A titre d'exemple, la tension V_{CS} est de préférence sensiblement constante lorsque la source de courant 30 est en fonctionnement. En figure 10, on a supposé que la source de courant 30 est activée avant que la diode électroluminescente globale D₁ devienne passante de sorte que le courant I_{CS} circule dans la diode électroluminescente globale D₁ dès l'instant t₁.

Au cours de l'augmentation de la tension V_{ALIM}, lorsque la tension aux bornes de la diode électroluminescente globale D₂ dépasse la tension de seuil Vled, la diode électroluminescente globale D₂ devient passante et le courant I_{CS} se répartit entre la branche contenant l'interrupteur SW₁ et la branche contenant l'interrupteur SW₂. Une légère augmentation temporaire de la tension V_{CS} peut alors être observée. Le courant I₁ diminue et le courant I₂ augmente. Lorsque, à l'instant t₂, le courant I₂ dépasse le seuil de courant, le module 34 commande l'ouverture de l'interrupteur SW₁ (signal S1 mis à "0"). Le courant I₁ s'annule et le courant I₂ augmente jusqu'à I_{CS}. La phase P₂ correspond à une phase d'émission de lumière par les diodes électroluminescentes globales D₁ et D₂.

De façon générale, lors d'une phase ascendante de la tension d'alimentation V_{ALIM}, pour i variant de 1 à N-1, alors que les interrupteurs SW₁ à SWᵢ₋₁ sont ouverts et les interrupteurs SWᵢ à SW_{N-1} sont fermés, le module 34 commande l'ouverture de l'interrupteur SWᵢ lorsque le courant Iᵢ₊₁ circulant dans la branche contenant l'interrupteur SWᵢ₊₁ dépasse le seuil de courant. La phase Pᵢ₊₁ correspond à l'émission de lumière par les diodes électroluminescentes globales D₁ à Dᵢ₊₁.

Ainsi, à l'instant t₃, le module 34 commande l'ouverture de l'interrupteur SW₂ par la mise à "0" du signal S₂ et à l'instant t₄, le module 34 commande l'ouverture de l'interrupteur SW₃ par la mise à "0" du signal S₃.

La tension d'alimentation V_{ALIM} atteint sa valeur maximale au cours de la phase P₄ et amorce une phase descendante.

A l'instant t₅, au cours de la diminution de la tension V_{ALIM}, la tension V_{CS} diminue au-dessous du seuil de tension, le module 34 commande alors la fermeture de l'interrupteur SW₃ par la mise à "1" du signal S₃. Le courant I_{CS} circule alors en totalité dans la branche contenant l'interrupteur SW₃. Le courant I₄ s'annule donc et le courant I₃ passe à I_{CS}.

De façon générale, lors d'une phase descendante de la tension d'alimentation V_{ALIM}, pour i variant de 1 à N-1, alors que les interrupteurs SW₁ à SWᵢ₋₁ sont ouverts et que les interrupteurs SWᵢ à SW_{N-1} sont fermés, lorsque la tension V_{CS} diminue en dessous du seuil de tension, le module 34 commande la fermeture de l'interrupteur SWᵢ₋₁.

Ainsi, à l'instant t₆, le module 34 commande la fermeture de l'interrupteur SW₂ par la mise à "1" du signal S₂ et, à l'instant t₇, le module 34 commande la fermeture de l'interrupteur SW₁ par la mise à "1" du signal S₁.

A l'instant t₈, la tension aux bornes de la diode électroluminescente globale D₁ chute en dessous de la tension Vled. La diode électroluminescente globale D₁ n'est alors plus passante et le courant I₁ chute à zéro.

A l'instant t₉, la tension V_{ALIM} s'annule, ce qui finit le cycle.

Dans les modes de réalisation décrits précédemment, dans une phase croissante, lorsque la diode électroluminescente Dᵢ₊₁ devient passante alors que la diode électroluminescente Dᵢ est déjà passante et que l'interrupteur SWᵢ est encore fermé, le courant se répartit dans la branche comprenant la diode électroluminescente Dᵢ₊₁ et la branche comprenant la diode électroluminescente Dᵢ. On peut alors observer une légère augmentation temporaire de la tension V_{CS}, non représentée sur les figures. Lorsque l'interrupteur SWᵢ est ouvert, la totalité du courant I_{CS} passe par la branche comprenant la diode électroluminescente Dᵢ₊₁. On peut alors observer une légère diminution temporaire de la tension V_{CS}. Toutefois, il ne faut pas que cette diminution soit détectée par le comparateur 38 et entraîne la fermeture de l'interrupteur SWᵢ par le module de commande 34. Selon un mode de réalisation, le circuit optoélectronique est dimensionné, notamment par un choix adapté du seuil de détection du module de comparaison 38 et des propriétés des interrupteurs Sᵢ et des ensembles de diodes électroluminescentes Dᵢ, pour que la diminution temporaire de la tension V_{CS} soit suffisamment faible pour ne pas être détectée par le module de comparaison 38. Selon un autre mode de réalisation, le module de commande 34 est adapté à ne pas tenir compte d'une détection d'une diminution de la tension V_{CS} par le module de comparaison 38 lors d'une phase croissante de la tension d'alimentation V_{ALIM}. Cela peut être réalisé par une désactivation temporaire du module de comparaison 38 pendant chaque phase croissante ou pendant une durée déterminée après chaque ouverture d'un interrupteur SWᵢ.

Selon un mode de réalisation, la source de courant 30 est une source de courant commandée par le module de commande 34 et adaptée à fournir un courant I_{CS} qui reste ininterrompu tant que la tension d'alimentation V_{ALIM} est supérieure à la tension de seuil de la diode électroluminescente globale D₁. Selon un mode de réalisation, la source de courant 30 est adaptée à fournir un courant variable à des niveaux différents en fonction du nombre de diodes électroluminescentes globales qui sont passantes.

La figure 11 représente un mode de réalisation de la source de courant 30 dans lequel la source de courant 30 comprend M sources de courant élémentaires commandables CS₁ à CS_{M} où M est un nombre entier pouvant varier de 1 à N. De préférence, M est égal à N. Dans le présent mode de réalisation, les sources de courant élémentaires CSⱼ, j variant de 1 à M, sont montées en parallèle entre le noeud A₃ et le noeud A₂. Chaque source de courant élémentaire CSⱼ est activée ou désactivée par le module de commande 34 par un signal de commande Cⱼ. A titre d'exemple, le signal Cⱼ est un signal binaire et la source de courant élémentaire CSⱼ est éteinte lorsque le signal Cⱼ est dans un premier état, par exemple l'état bas, et la source de courant CSⱼ est activée lorsque le signal Cⱼ est dans un deuxième état, par exemple l'état haut. A titre de variante, le signal C₁ peut ne pas être présent et la source de courant CS₁ peut être activée automatiquement, c'est-à-dire qu'elle fournit un courant dès qu'elle est alimentée par une tension suffisante.

Plus le nombre de sources de courant CSⱼ qui sont activées est important, plus l'intensité du courant I_{CS} est élevée. Selon un mode de réalisation, le nombre de sources de courant élémentaires CSⱼ qui sont activées dépend du nombre de diodes électroluminescentes globales Dᵢ qui sont passantes. Selon un mode de réalisation, la source de courant 30 est adaptée à fournir un courant I_{CS} ayant une intensité à un niveau parmi plusieurs niveaux constants et dont le niveau dépend du nombre de diodes électroluminescentes globales qui sont passantes. Les courants fournis par les sources de courant élémentaires CSⱼ de la source de courant 30 peuvent être identiques ou différents. Selon un mode de réalisation, chaque source de courant élémentaire CSⱼ est adaptée à fournir un courant d'intensité I*2^{j-1}. La source de courant 30 est alors adaptée à fournir un courant I_{CS} dont l'intensité peut, en fonction des signaux de commande Cⱼ, prendre n'importe quelle valeur k*I, k variant de 0 à 2^{M}-1.

La séquence d'activation des sources de courant CSⱼ au cours de l'évolution de la tension V_{ALIM} dépend notamment des propriétés de fonctionnement du circuit optoélectronique que l'on souhaite privilégier.

La figure 12A illustre un mode de réalisation de séquence d'activation des sources de courant qui permet d'augmenter le facteur de puissance du circuit optoélectronique par rapport au cas où le courant serait constant. La figure 12A représente des courbes d'évolution des signaux S₁, S₂ et S₃, des courbes d'évolution des signaux C₁, C₂, C₃ et C₄, et du courant I_{CS} lorsque le circuit optoélectronique 20 comprend quatre diodes électroluminescentes globales et quatre sources de courant élémentaires CSⱼ en parallèle, au cours d'un cycle de la tension V_{ALIM} dans le cas où la tension V_{IN} est une tension sinusoïdale. La commande des signaux S₁, S₂ et S₃ est identique à ce qui a été décrit précédemment en relation avec la figure 10 et I₁, I₂, I₃ et I₄ sont des valeurs d'intensité croissantes du courant I_{CS}.

Selon un mode de réalisation, au début d'une phase ascendante de la tension V_{ALIM}, les signaux Sᵢ, i variant de 1 à N-1, sont initialement à "1" de sorte que les interrupteurs SWᵢ sont passants. Le signal C₁ est à "1" de sorte que la source de courant CS₁ est activée. A l'instant t₁, la diode électroluminescente globale D₁ devient passante et est traversée par le courant I_{CS} dont l'intensité est égale à I₁. Les interrupteurs SW₁, SW₂ et SW₃ sont ouverts successivement aux instants t₁, t₂ et t₃ au fur et à mesure de l'élévation de la tension V_{ALIM} pour que les diodes électroluminescentes globales D₂, D₃ et D₄ soient successivement alimentées en courant. Parallèlement, les sources de courant CS₂, CS₃ et CS₄ sont activées successivement aux instants t₂, t₃ et t₄ au fur et à mesure de l'élévation de la tension V_{ALIM} pour que l'intensité du courant d'alimentation I_{CS} soit successivement égale à I₂, I₃ et I₄. Lors d'une phase descendante de la tension V_{ALIM}, les interrupteurs SW₃, SW₂ et SW₁ sont fermés successivement aux instants t₅, t₆ et t₇ pour court-circuiter successivement les diodes électroluminescentes globales D₄, D₃ et D₂. Parallèlement, lors d'une phase descendante de la tension V_{ALIM}, les sources de courant CS₄, CS₃ et CS₂ sont désactivées successivement aux instants t₅, t₆ et t₇ pour que l'intensité du courant d'alimentation I_{CS} soit successivement égale à I₃, I₂ et I₁. A l'instant t₈, lorsque la tension d'alimentation devient inférieure à la tension de seuil de la diode électroluminescente globale D₁, le courant I_{CS} s'annule.

Dans ce mode de réalisation, les sources de courant sont activées pour que le courant d'alimentation I_{CS} suive le mieux possible la forme générale d'une sinusoïde, c'est-à-dire l'allure de la tension V_{ALIM} en phase avec celle-ci. De façon avantageuse, le facteur de puissance du circuit optoélectronique est alors augmenté.

La figure 12B est analogue à la figure 12A et illustre un mode de réalisation de séquence d'activation des sources de courant qui permet de réduire le scintillement perçu par un observateur. Les courbes de la figure 12B ont été obtenues avec le circuit optoélectronique utilisé pour l'obtention des courbes de la figure 12A à la différence que la séquence d'activation des sources de courant est modifiée. En effet, les signaux C₁ et C₂ sont initialement à "1" et les signaux C₃ et C₄ sont initialement à "0" de sorte que les sources de courant CS₁ et CS₂ sont activées et que, à l'instant t₁, l'intensité du courant I_{CS} traversant la diode électroluminescente globale D₁ est égale à I₂. A l'instant t₂, le signal C₃ est mis à "1" de sorte que l'intensité du courant I_{CS} traversant les diodes électroluminescentes globales D₁ et D₂ est égale à I₃. A l'instant t₃, le signal C₃ est mis à "0" de sorte que l'intensité du courant I_{CS} traversant les diodes électroluminescentes globales D₁, D₂ et D₃ est égale à I₂. A l'instant t₄, le signal C₂ est mis à "0" de sorte que l'intensité du courant I_{CS} traversant les diodes électroluminescentes globales D₁, D₂, D₃ et D₄ est égale à I₁. Une séquence d'activation symétrique est réalisée aux instants t₅, t₆, t₇ et t₈. L'intensité du courant est commandée pour que la puissance lumineuse d'émission du circuit optoélectronique soit proche de la puissance lumineuse moyenne émise sur une alternance de la tension V_{ALIM}. Les variations de la puissance lumineuse perçue par l'observateur sont alors réduites.

Selon un mode de réalisation, les valeurs des signaux de commande Cⱼ peuvent être stockées dans une mémoire du module de commande 34 pour chaque configuration de commutation des interrupteurs.

Selon un autre mode de réalisation, la commande de la source de courant 30 par le module de commande 34 peut être modifiée au cours du fonctionnement du circuit optoélectronique, par exemple selon qu'il est souhaitable d'augmenter le facteur de puissance du circuit optoélectronique ou de réduire le scintillement perçu par un observateur. Dans le cas où la source de courant 30 comprend des sources de courant élémentaires CSⱼ, ceci signifie que la séquence d'activation des sources de courant élémentaires CSⱼ peut être modifiée au cours du fonctionnement du circuit optoélectronique. A titre d'exemple, le circuit optoélectronique peut être réalisé sous la forme d'un circuit intégré comprenant une broche dédiée sur laquelle est appliqué un signal de commande du module de commande 34 représentatif de la commande souhaitée de la source de courant 30. Selon un autre exemple, le module de commande 34 comprend une mémoire programmable par un utilisateur et dans laquelle sont stockées des données utilisées par le module de commande 34 pour la commande souhaitée de la source de courant 30 par le module de commande 34.

La figure 13 représente un schéma électrique d'un autre mode de réalisation de la source de courant 30. Dans le présent mode de réalisation, la source de courant 30 comprend les transistors 42 et 44 formant le miroir de courant décrit précédemment en relation avec la figure 6. La source de courant 30 comprend, en outre, les sources de courants CS₁ à CS_{M} qui sont montées en parallèle entre une source du potentiel de référence VREF et le drain du transistor 42.

La figure 14 représente un schéma électrique d'un autre mode de réalisation de la source de courant 30 dans lequel la source de courant 30 comprend les mêmes éléments que le mode de réalisation représenté en figure 13 et dans lequel chaque source de courant CSⱼ, j variant de 1 à M, comprend une résistance 60ⱼ montée en série avec un transistor MOS 62ⱼ, par exemple à canal P, entre la source du potentiel de référence VREF et le drain du transistor 42. La grille de chaque transistor 62ⱼ reçoit le signal de commande Cⱼ. De préférence, chaque transistor 62ⱼ est situé du côté du transistor 42 tandis que chaque résistance 60ⱼ est située du côté de la source du potentiel de référence VREF.

La figure 15 représente un schéma électrique d'un autre mode de réalisation de la source de courant 30 dans lequel la source de courant 30 comprend les mêmes éléments que le mode de réalisation représenté en figure 11 et dans lequel chaque source de courant CSⱼ, j variant de 1 à M, comprend une résistance 64ⱼ montée en série avec un transistor MOS 66ⱼ, par exemple à canal N, entre le noeud A₃ et le noeud A₂. La grille de chaque transistor 66ⱼ reçoit le signal de commande Cⱼ. Chaque transistor 66ⱼ est, de préférence, situé du côté du noeud A₃ tandis que chaque résistance 64ⱼ est, de préférence, située du côté du noeud A₂.

La figure 16 représente un schéma électrique d'un autre mode de réalisation de la source de courant 30 dans lequel la source de courant 30 comprend un transistor MOS 68, par exemple à canal N, dont le drain est relié au noeud A₃ et dont la source est reliée à une borne d'une résistance 70, l'autre borne de la résistance 70 étant reliée au noeud A₂. La source de courant 30 comprend un amplificateur opérationnel 72 dont l'entrée non inverseuse (+) est reliée à une borne d'une source de tension 74 commandable par le module de commande 34 et dont l'entrée inverseuse (-) est reliée au point milieu entre le transistor 68 et la résistance 70. L'autre borne de la source de tension 74 est reliée au noeud A₂. La sortie de l'amplificateur opérationnel 72 est reliée à la grille du transistor 68.

La figure 17 représente un schéma électrique d'un autre mode de réalisation de la source de courant 30 dans lequel la source de courant 30 comprend une source de courant 76 dont une borne est reliée à la source du potentiel de référence VREF. L'autre borne de la source de courant 76 est reliée au drain d'un transistor 78 MOS, par exemple à canal N, monté en diode. La source du transistor MOS 78 est reliée au noeud A₂. La grille du transistor MOS 78 est reliée au drain du transistor MOS 78. La source de courant 30 comprend, en outre, M transistors MOS 80ⱼ, j variant de 1 à M, par exemple à canal N. La source de chaque transistor 80ⱼ est reliée au noeud A₂. Le drain de chaque transistor 80ⱼ est relié au noeud A₃. La grille de chaque transistor 80ⱼ est reliée à la grille du transistor 78 par l'intermédiaire d'un interrupteur 82ⱼ. Chaque interrupteur 82ⱼ est commandé par le signal de commande Cⱼ fourni par le module de commande 34. A titre de variante, l'interrupteur 82₁ peut ne pas être présent. Chaque transistor 80ⱼ forme avec le transistor 78 un miroir de courant. L'intensité du courant I_{CS} dépend du nombre d'interrupteurs 82ⱼ qui sont fermés. Selon un mode de réalisation, chaque transistor 80ⱼ est identique au transistor 78. Lorsque l'interrupteur 82^{j} est fermé, le transistor 80j est traversé par un courant ayant la même intensité que le courant fourni par la source de courant 76 et est équivalent à la source de courant élémentaire CSⱼ. Selon un autre mode de réalisation, les dimensions des transistors 80ⱼ peuvent être différentes de celles du transistor 78 et peuvent être différentes entre les transistors 80ⱼ de sorte que l'intensité du courant traversant chaque transistor 80ⱼ, lorsque l'interrupteur 82ⱼ associé est fermé, est différente de l'intensité du courant fournie par la source de courant 76. A titre d'exemple, l'intensité du courant traversant chaque transistor 80ⱼ, lorsque l'interrupteur 82ⱼ associé est fermé, est égale au produit d'une puissance de deux différente et d'une intensité de référence.

Les figures 18 et 19 représentent des courbes d'évolution, obtenues par simulation au cours d'un cycle de la tension V_{ALIM} dans le cas où la tension V_{IN} est une tension sinusoïdale, de la tension d'alimentation V_{ALIM}, du courant I_{CS} et d'une tension V_{DEL} égale à la somme des tensions aux bornes des diodes électroluminescentes globales qui sont passantes, lorsque le circuit optoélectronique 20 comprend huit diodes électroluminescentes globales et huit sources de courant élémentaires CSⱼ en parallèle. Chaque source de courant élémentaire CSⱼ est adaptée à fournir un courant constant de même intensité.

En appelant Pₗᵤₘ la puissance lumineuse instantanée fournie par le circuit optoélectronique et P_{lumMOY} la moyenne de la puissance lumineuse sur un cycle de la tension V_{ALIM}, l'indice de scintillement FI (en anglais flicker index) est défini par la relation (1) suivante : $FI = \frac{\int {}_{cycle} \left({P}_{lum}\left(t\right)-{P}_{lumMOY}\right) dt}{\int {}_{cycle} {P}_{lum} dt}$

La figure 18 a été obtenue avec une séquence d'activation des sources de courant élémentaires de la source de courant 30 analogue à ce qui a été décrit précédemment en relation avec la figure 12A. La puissance active moyenne consommée par le circuit optoélectronique est de 10,55 W, le facteur de puissance est de 0,99 et l'indice de scintillement FI est sensiblement égal à 33. Le facteur de puissance est sensiblement égal à 1. De façon avantageuse, le circuit optoélectronique satisfait, en outre, les contraintes concernant les courants harmoniques prévues pour les équipements d'éclairage de classe D et de classe C par la norme NF EN 61000-3-2, version de novembre 2014, sur la compatibilité électromagnétique.

La figure 19 a été obtenue pour une séquence d'activation des sources de courant élémentaires de la source de courant 30 analogue à ce qui a été décrit précédemment en relation avec la figure 12B. La puissance active moyenne consommée par le circuit optoélectronique est de 10,58 W, le facteur de puissance est de 0,89 et l'indice de scintillement FI est sensiblement égal à 22. L'indice de scintillement est réduit par rapport au cas illustré sur la figure 18. Le circuit optoélectronique satisfait, en outre, les contraintes concernant les courants harmoniques prévues pour les équipements d'éclairage de classe D, c'est-à-dire recevant une puissance active inférieure à 25 W, par la norme NF EN 61000-3-2, version de novembre 2014, sur la compatibilité électromagnétique.

Selon un mode de réalisation, le circuit optoélectronique est adapté à recevoir un signal de modulation externe au circuit optoélectronique et la source de courant 30 peut modifier les valeurs d'intensité du courant I_{CS} en fonction du signal de modulation. A titre d'exemple, le circuit optoélectronique peut comprendre une borne dédiée à la réception du signal de modulation. Le signal de modulation peut être reçu par le module de commande 34 qui commande, en conséquence, la source de courant 30. Le signal de modulation peut correspondre à une tension. La source de courant 30 est adaptée à moduler chaque valeur d'intensité entre 0 % et 100 % en fonction du signal de modulation. Selon un mode de réalisation, le signal de modulation peut être fourni par un variateur, notamment un variateur pouvant être actionné par un utilisateur. La modulation des valeurs d'intensité peut être statique, dynamique et numérique, ou dynamique et analogique. Selon un autre mode de réalisation, le signal de modulation peut être fourni par un capteur de luminosité et le module de commande 34 peut commander la source de courant 30 pour moduler les valeurs d'intensité de courant, par exemple pour tenir compte des variations de la luminosité ambiante et/ou des variations de la lumière émise par les diodes électroluminescentes globales en fonction de la température. De préférence, la modulation due au signal de modulation est prioritaire et le taux de modulation est le même pour chaque valeur d'intensité du courant I_{CS} fourni par la source de courant 30.

Divers modes de réalisation avec diverses variantes ont été décrits ci-dessus. On note que l'homme de l'art peut combiner divers éléments de ces divers modes de réalisation et variantes sans faire preuve d'activité inventive. En particulier, chaque mode de réalisation de la source de courant 30 décrit précédemment en relation avec les figures 13 à 17 peut être utilisé pour la mise en oeuvre des modes de réalisation des procédés de commande de la source de courant décrits précédemment en relation avec les figures 12A et 12B.

## Revendications

1. Circuit optoélectronique (20) destiné à recevoir une tension variable (V_{ALIM}) contenant une alternance de phases croissantes et décroissantes, le circuit optoélectronique comprenant :
une pluralité d'ensembles (Dᵢ) de diodes électroluminescentes, lesdits ensembles étant montés en série ;
une source de courant (30) reliée à chaque ensemble (Dᵢ), parmi au moins certains ensembles de la pluralité d'ensembles, par un interrupteur (SWᵢ) ; **caractérisé en ce qu'**il comprend:
pour chaque interrupteur, un premier module de comparaison (36ᵢ) adapté à comparer le courant (Iᵢ) traversant l'interrupteur à un seuil de courant ;
un deuxième module de comparaison (38) d'une tension représentative de la tension (V_{CS}) aux bornes de la source de courant à un seuil de tension ; et
un module de commande (34) relié aux premiers et au deuxième modules de comparaison et adapté, lors de chaque phase croissante et de chaque phase décroissante, à commander les ouvertures et fermetures des interrupteurs en fonction de signaux fournis par les premiers et deuxièmes modules de comparaison.

2. Circuit optoélectronique selon la revendication 1, dans lequel le module de commande (34) est adapté, lors de chaque phase croissante, pour chaque interrupteur, à commander l'ouverture dudit interrupteur lorsque le courant, circulant dans l'interrupteur adjacent et fermé, passe au-dessus du seuil de courant, et, lors de chaque phase décroissante, pour chaque interrupteur ouvert adjacent à un interrupteur fermé, à commander la fermeture dudit interrupteur lorsque ladite tension passe au-dessous du seuil de tension.

3. Circuit optoélectronique selon la revendication 1 ou 2, dans lequel la source de courant (30) est adaptée à fournir un courant (I_{CS}) dont l'intensité dépend d'au moins un signal de commande (Cⱼ).

4. Circuit optoélectronique selon la revendication 3, dans lequel la source de courant (30) est adaptée à fournir un courant dont l'intensité varie parmi plusieurs valeurs d'intensité distinctes en fonction du nombre d'ensembles traversés par ledit courant au cours d'au moins une phase croissante ou décroissante.

5. Circuit optoélectronique selon la revendication 4, dans lequel le circuit optoélectronique est adapté à recevoir un signal de modulation externe au circuit optoélectronique et dans lequel la source de courant (30) est adaptée à modifier lesdites valeurs d'intensité en fonction dudit signal de modulation.

6. Circuit optoélectronique selon l'une quelconque des revendications 1 à 5, dans lequel la source de courant (30) comprend des sources de courant élémentaires (CSj) montées en parallèle et adaptées à être activées et désactivées indépendamment l'une de l'autre.

7. Circuit optoélectronique selon la revendication 6, dans lequel les sources de courant élémentaires (CSj) sont adaptées à fournir des courants ayant la même intensité ou ayant des intensités différentes.

8. Circuit optoélectronique selon la revendication 6 ou 7, dans lequel le module de commande (34) est adapté à activer au moins l'une des sources de courant élémentaires au cours d'au moins une phase croissante et est adapté à désactiver au moins l'une des sources de courant élémentaires au cours d'au moins une phase décroissante.

9. Circuit optoélectronique selon l'une quelconque des revendications 6 à 8, dans lequel l'une des sources de courant élémentaires (CSj) est adaptée à fournir un courant ayant une intensité donnée et les autres sources de courant élémentaires sont adaptées à fournir chacune un courant ayant une intensité égale au produit d'une puissance de deux et de ladite intensité donnée.

10. Circuit optoélectronique selon l'une quelconque des revendications 6 à 9, dans lequel le module de commande (34) est adapté à commander les interrupteurs (SWᵢ) pour connecter les ensembles (Dᵢ) de diodes électroluminescentes selon plusieurs configurations de connexion successivement selon un premier ordre au cours de chaque phase croissante de la tension variable (V_{ALIM}) et un deuxième ordre au cours de chaque phase décroissante de la tension variable et est adapté à activer les sources de courant élémentaires (CSj) selon un troisième ordre au cours de chaque phase croissante de la tension variable et à désactiver les sources de courant élémentaires selon un quatrième ordre au cours de chaque phase croissante de la tension variable.

11. Circuit optoélectronique selon l'une quelconque des revendications 4 à 10, comprenant une mémoire dans laquelle sont stockées plusieurs valeurs du signal de commande de la source de courant (30) correspondant chacune à la fourniture par la source de courant (30) dudit courant dont l'intensité varie parmi lesdites plusieurs valeurs d'intensité.

12. Circuit optoélectronique selon l'une quelconque des revendications 4 à 11, comprenant des moyens pour modifier le profil d'évolution de l'intensité dudit courant en fonction du nombre d'ensembles traversés par ledit courant au cours d'au moins une phase croissante ou décroissante.

13. Procédé de commande d'une pluralité d'ensembles (Dᵢ) de diodes électroluminescentes, lesdits ensembles étant montés en série et alimentés par une tension variable (V_{ALIM}), contenant une alternance de phases croissantes et décroissantes, chaque ensemble (Dᵢ) parmi au moins certains ensembles de la pluralité d'ensembles, étant relié à une source de courant (30) par un interrupteur (SWᵢ), le procédé étant **caractérisé en ce qu'**il comprend les étapes suivantes :
pour chaque interrupteur, réaliser une première comparaison du courant (Iᵢ) traversant l'interrupteur à un seuil de courant ;
réaliser une deuxième comparaison d'une tension représentative de la tension (V_{CS}) aux bornes de la source de courant à un seuil de tension ; et
lors de chaque phase croissante et de chaque phase décroissante, commander les ouvertures et fermetures des interrupteurs en fonction des premières et deuxièmes comparaisons.

14. Procédé selon la revendication 13, comprenant, en outre, l'étape suivante :
lors de chaque phase croissante, pour chaque interrupteur, ouvrir ledit interrupteur lorsque le courant, circulant dans l'interrupteur adjacent et fermé, passe au-dessus du seuil de courant, et, lors de chaque phase décroissante, pour chaque interrupteur ouvert adjacent à un interrupteur fermé, fermer ledit interrupteur lorsque ladite tension passe au-dessous du seuil de tension.

15. Procédé selon la revendication 13 ou 14, dans lequel la source de courant (30) comprend au moins deux sources de courant élémentaires (CSj) montées en parallèle et dans lequel au moins l'une des sources de courant élémentaires est activée au cours d'au moins une phase croissante et au moins l'une des sources de courant élémentaires est désactivée au cours d'au moins une phase décroissante.

16. Procédé selon la revendication 15, dans lequel la source de courant (30) comprend au moins trois sources de courant élémentaires (CSj) montées en parallèle, dans lequel, pour au moins des phases croissante et décroissante successives, le nombre de sources de courant élémentaires activées augmente du début à la fin de la phase croissante et le nombre de sources de courant élémentaires activées diminue du début à la fin de la phase décroissante ou dans lequel le nombre de sources de courant élémentaires activées augmente puis diminue du début à la fin de la phase croissante et le nombre de sources de courant élémentaires activées augmente puis diminue du début à la fin de la phase décroissante.

## Patentansprüche

1. Optoelektronische Schaltung (20) zum Empfangen einer variablen Spannung (V_{ALIM}), die abwechselnde ansteigende und abfallende Phasen enthält, wobei die optoelektronische Schaltung Folgendes aufweist:
eine Vielzahl von Anordnungen (Dᵢ) von lichtemittierenden Dioden, wobei die Anordnungen in Reihe geschaltet sind;
eine Stromquelle (30), die mit jeder Anordnung (Dᵢ) aus mindestens bestimmten Anordnungen der Vielzahl von Anordnungen durch einen Schalter (SWᵢ) verbunden ist, **dadurch gekennzeichnet, dass** die optoelektronische Schaltung Folgendes aufweist:
für jeden Schalter eine erste Vergleichseinheit (36ᵢ), die geeignet ist, den durch den Schalter fließenden Strom (Iᵢ) mit einem Stromschwellenwert zu vergleichen;
eine zweite Einheit (38) zum Vergleichen einer Spannung, welche die Spannung (Vcs) über die Stromquelle darstellt, mit einem Spannungsschwellenwert; und
eine Steuereinheit (34), die mit der ersten und zweiten Vergleichseinheit verbunden ist, und die geeignet ist, während jeder ansteigenden Phase und jeder abfallenden Phase die Schalter in den Aus-Zustand und in den Ein-Zustand zu steuern, und zwar gemäß den von der ersten und zweiten Vergleichseinheit gelieferten Signalen.

2. Optoelektronische Schaltung nach Anspruch 1, wobei die Steuereinheit (34) geeignet ist, während jeder ansteigenden Phase für jeden Schalter den Schalter in den Aus-Zustand zu steuern, wenn der durch den benachbarten Schalter im Ein-Zustand fließende Strom über den Stromschwellenwert ansteigt, und während jeder abfallenden Phase für jeden ausgeschalteten Schalter, der benachbart zu einem Schalter im Ein-Zustand ist, den Schalter in den Ein-Zustand zu steuern, wenn die Spannung unter den Spannungsschwellenwert fällt.

3. Optoelektronische Schaltung nach Anspruch 1 oder 2, wobei die Stromquelle (30) geeignet ist, einen Strom (Ics) zu liefern, dessen Intensität von mindestens einem Steuersignal (Cj) abhängt.

4. Optoelektronische Schaltung nach Anspruch 3, wobei die Stromquelle (30) geeignet ist, einen Strom zu liefern dessen Intensität zwischen einer Vielzahl von verschiedenen Intensitätswerten variiert, und zwar gemäß der Anzahl von Anordnungen, die den Strom während mindestens einer ansteigenden Phase oder einer abfallenden Phase leiten.

5. Optoelektronische Schaltung nach Anspruch 4, wobei die optoelektronische Schaltung geeignet ist, ein Modulationssignal von außerhalb der optoelektronischen Schaltung zu empfangen und die Stromquelle (30) in der Lage ist, die Intensitätswerte gemäß dem Modulationssignal zu modifizieren.

6. Optoelektronische Schaltung nach einem der Ansprüche 1 bis 5, wobei die Stromquelle (30) elementare Stromquellen (CSⱼ) aufweist, die parallel angeordnet sind und unabhängig voneinander aktiviert und deaktiviert werden können.

7. Optoelektronische Schaltung nach Anspruch 6, wobei die elementaren Stromquellen (CSⱼ) geeignet sind, Ströme mit gleicher Intensität oder mit unterschiedlichen Intensitäten zu liefern.

8. Optoelektronische Schaltung nach Anspruch 6 oder 7, wobei die Steuereinheit (34) in der Lage ist, mindestens eine der elementaren Stromquellen während mindestens einer ansteigenden Phase zu aktivieren und mindestens eine der elementaren Stromquellen während mindestens einer abfallenden Phase zu deaktivieren.

9. Optoelektronische Schaltung nach einem der Ansprüche 6 bis 8, wobei eine der elementaren Stromquellen (CSⱼ) geeignet ist, einen Strom mit einer gegebenen Intensität zu liefern, und die anderen elementaren Stromquellen geeignet sind, jeweils einen Strom mit einer Intensität zu liefern, die dem Produkt aus einer Zweierpotenz und der gegebenen Intensität entspricht.

10. Optoelektronische Schaltung nach einem der Ansprüche 6 bis 9, wobei die Steuereinheit (34) geeignet ist, die Schalter (SWᵢ) zu steuern, um die Anordnungen (Dᵢ) von lichtemittierenden Dioden gemäß einer Vielzahl von Anschlusskonfigurationen nacheinander gemäß einer ersten Ordnung während jeder ansteigenden Phase der variablen Spannung (V_{ALIM}) und einer zweiten Ordnung während jeder abfallenden Phase der variablen Spannung zu verbinden, und die geeignet ist, die elementaren Stromquellen (CSj) gemäß einer dritten Ordnung während jeder ansteigenden Phase der variablen Spannung zu aktivieren und die elementaren Stromquellen gemäß einer vierten Ordnung während jeder abfallenden Phase der variablen Spannung zu deaktivieren.

11. Optoelektronische Schaltung nach einem der Ansprüche 4 bis 10, aufweisend einen Speicher mit einer Vielzahl von darin gespeicherten Werten des Steuersignals der Stromquelle (30), die jeweils der Bereitstellung des Stroms durch die Stromquelle (30) entsprechen, dessen Intensität innerhalb der Vielzahl von Intensitätswerten variiert.

12. Optoelektronische Schaltung nach einem der Ansprüche 4 bis 11, aufweisend Mittel zum Modifizieren des Variationsprofils der Intensität des Stroms gemäß der Anzahl der Anordnungen, die den Strom während mindestens einer ansteigenden Phase oder abfallenden Phase leiten.

13. Verfahren zum Steuern einer Vielzahl von Anordnungen (Dᵢ) von lichtemittierenden Dioden, wobei die Anordnungen in Reihe geschaltet und mit einer variablen Spannung (V_{ALIM}) gespeist werden, die einen Wechsel von ansteigenden Phasen und abfallenden Phasen enthält, wobei jede Anordnung (Dᵢ) unter mindestens bestimmten Anordnungen aus der Vielzahl von Anordnungen durch einen Schalter (SWᵢ) mit einer Stromquelle (30) verbunden ist, **dadurch gekennzeichnet, dass** das Verfahren die folgenden Schritte aufweist:
für jeden Schalter, Durchführen eines ersten Vergleichs des durch den Schalter fließenden Stroms (Iᵢ) mit einem Stromschwellenwert;
Durchführen eines zweiten Vergleichs einer Spannung, die die Spannung (Vcs) über der Stromquelle darstellt, mit einem Spannungsschwellenwert; und
Steuern der Schalter in den Aus-Zustand und in den Ein-Zustand während jeder ansteigenden Phase und jeder abfallenden Phase, und zwar gemäß den ersten und zweiten Vergleichen.

14. Verfahren nach Anspruch 13, das ferner den folgenden Schritt aufweist:
während jeder ansteigenden Phase für jeden Schalter, Ausschalten des Schalters, wenn der durch den benachbarten Schalter im eingeschalteten Zustand fließende Strom über den Stromschwellenwert ansteigt, und während jeder abfallenden Phase für jeden ausgeschalteten Schalter, der benachbart zu einem Schalter im eingeschalteten Zustand ist, Einschalten des Schalters, wenn die Spannung über den Spannungsschwellenwert ansteigt.

15. Verfahren nach Anspruch 13 oder 14, wobei die Stromquelle (30) mindestens zwei parallel angeordnete elementare Stromquellen (CSj) aufweist und wobei mindestens eine der elementaren Stromquellen während mindestens einer ansteigenden Phase aktiviert wird und mindestens eine der elementaren Stromquellen während mindestens einer abfallenden Phase deaktiviert wird.

16. Verfahren nach Anspruch 15, wobei die Stromquelle (30) mindestens drei parallel angeordnete elementare Stromquellen (CSj) aufweist, wobei für mindestens aufeinanderfolgende ansteigende Phasen und abfallende Phasen die Anzahl der aktivierten elementaren Stromquellen vom Beginn bis zum Ende der ansteigenden Phase ansteigt und die Anzahl der aktivierten elementaren Stromquellen vom Beginn bis zum Ende der abfallenden Phase abnimmt oder wobei die Anzahl der aktivierten elementaren Stromquellen vom Beginn bis zum Ende der ansteigenden Phase ansteigt und dann abnimmt und die Anzahl der aktivierten elementaren Stromquellen vom Beginn bis zum Ende der abfallenden Phase ansteigt und dann abnimmt.

## Claims

1. An optoelectronic circuit (20) intended to receive a variable voltage (V_{ALIM}) containing an alternation of rising and falling phases, the optoelectronic circuit comprising:
a plurality of assemblies (Dᵢ) of light-emitting diodes, said assemblies being series-assembled;
a current source (30) connected to each assembly (Dᵢ), among at least certain assemblies from the plurality of assemblies, by a switch (SWᵢ); **characterized in that** it comprises:
for each switch, a first comparison unit (36ᵢ) capable of comparing the current (Iᵢ) flowing through the switch with a current threshold;
a second unit (38) for comparing a voltage representative of the voltage (V_{CS}) across the current source with a voltage threshold; and
a control unit (34) connected to the first and second comparison units and capable, during each rising phase and each falling phase, of controlling the switches to the off and on state according to signals supplied by the first and second comparison units.

2. The optoelectronic circuit of claim 1, wherein the control unit (34) is capable, during each rising phase, for each switch, of controlling said switch to the off state when the current flowing through the adjacent switch in the on state rises above the current threshold and, during each falling phase, for each off switch adjacent to a switch in the on state, of controlling said switch to the on state when said voltage falls below the voltage threshold.

3. The optoelectronic circuit of claim 1 or 2, wherein the current source (30) is capable of supplying a current (I_{CS}) having its intensity depending on at least one control signal (Cⱼ).

4. The optoelectronic circuit of claim 3, wherein the current source (30) is capable of supplying a current having its intensity varying among a plurality of different intensity values according to the number of assemblies conducting said current during at least one rising or falling phase.

5. The optoelectronic circuit of claim 4, wherein the optoelectronic circuit is capable of receiving a modulation signal external to the optoelectronic circuit and the current source (30) is capable of modifying said intensity values according to said modulation signal.

6. The optoelectronic circuit of any of claims 1 to 5, wherein the current source (30) comprises elementary current sources (CSj) assembled in parallel and capable of being activated and deactivated independently from one another.

7. The optoelectronic circuit of claim 6, wherein the elementary current sources (CSⱼ) are capable of supplying currents having the same intensity or having different intensities.

8. The optoelectronic circuit of claim 6 or 7, wherein the control unit (34) is capable of activating at least one of the elementary current sources during at least one rising phase and is capable of deactivating at least one of the elementary current sources during at least one falling phase.

9. The optoelectronic circuit of any of claims 6 to 8, wherein one of the elementary current sources (CSj) is capable of supplying a current having a given intensity and the other elementary current sources are capable of each supplying a current having an intensity equal to the product of a power of two and of said given intensity.

10. The optoelectronic circuit of any of claims 6 to 9, wherein the control unit (34) is capable of controlling the switches (SWᵢ) to connect the assemblies (Dᵢ) of light-emitting diodes according to a plurality of connection configurations successively according to a first order during each rising phase of the variable voltage (V_{ALIM}) and a second order during each falling phase of the variable voltage and is capable of activating the elementary current sources (CSj) according to a third order during each rising phase of the variable voltage and of deactivating the elementary current sources according to a fourth order during each falling phase of the variable voltage.

11. The optoelectronic circuit of any of claims 4 to 10, comprising a memory having a plurality of values of the control signal of the current source (30), each corresponding to the provision by the current source (30) of said current having its intensity varying among said plurality of intensity values, stored therein.

12. The optoelectronic circuit of any of claims 4 to 11, comprising means for modifying the variation profile of the intensity of said current according to the number of assemblies conducting said current during at least one rising or falling phase.

13. A method of controlling a plurality of assemblies (Dᵢ) of light-emitting diodes, said assemblies being series-assembled and powered with a variable voltage (V_{ALIM}), containing an alternation of rising and falling phases, each assembly (Dᵢ) among at least certain assemblies from the plurality of assemblies being connected to a current source (30) by a switch (SWᵢ), the method being **characterized in that** it comprises the steps of:
for each switch, performing a first comparison of the current (Iᵢ) flowing through the switch with a current threshold;
performing a second comparison of a voltage representative of the voltage (V_{CS}) across the current source with a voltage threshold; and
during each rising phase and each falling phase, controlling the switches to the off and on state according to the first and second comparisons.

14. The method of claim 13, further comprising the step of:
during each rising phase, for each switch, turning off said switch when the current flowing through the adjacent switch in the on state rises above the current threshold and, during each falling phase, for each off switch adjacent to a switch in the on state, turning on said switch when said voltage rises above the voltage threshold.

15. The method of claim 13 or 14, wherein the current source (30) comprises at least two elementary current sources (CSⱼ) assembled in parallel and wherein at least one of the elementary current sources is activated during at least one rising phase and at least one of the elementary current sources is deactivated during at least one falling phase.

16. The method of claim 15, wherein the current source (30) comprises at least three elementary current sources (CSj) assembled in parallel, wherein, for at least successive rising and falling phases, the number of activated elementary current sources increases from the beginning to the end of the rising phase and the number of activated elementary current sources decreases from the beginning to the end of the falling phase or wherein the number of activated elementary current sources increases and then decreases from the beginning to the end of the rising phase and the number of activated elementary current sources increases and then decreases from the beginning to the end of the falling phase.
